# FASCICULE DE BREVET EUROPEEN

(11) **EP 0 025 759 B1**
(45) Date de publication et mention de la délivrance du brevet: **11.01.1984**
(21) Numéro de dépôt: 80401302.7
(22) Date de dépôt: 11.09.1980
(51) Int. Cl.: B31F 1/28

(54) **Machine pour la production de carton ondulé simple face**
Maschine für die Herstellung einseitiger Wellpappe
Machine for manufacturing single-faced corrugated board

(30) Priorité: 14.09.1979 FR 7922960; 18.06.1980 FR 8013545
(43) Date de publication de la demande: 25.03.1981
(73) Titulaire: S.A. Martin, F-69600 Villeurbanne (FR)
(72) Inventeur: Berthelot, Daniel, F-01120 Montluel (FR); Badin, Gérard, F-38300 Bourgoin-Jallieu (FR)
(74) Mandataire: Dupuy, Louis

## Description

La présente invention se rapporte à une machine pour la production de carton ondulé revêtu sur une seule face, communément appelée »onduleuse simple-face«, et concerne plus précisément un dispositif de retenue de la nappe de papier sur le second rouleau d'ondulation, dit »cylindre cannelé inférieur«, utilisé sur ce genre de machine. L'invention se rapporte également à un cylindre cannelé inférieur utilisable pour une tell machine.

L'ondulation du papier est généralement obtenue dans une onduleuse simple-face par thermo-formage entre deux cylindres cannelés chauffées par leur espace intérieur creux à la vapeur saturée, et mis en application en engrènement par l'intermédiaire de deux vérins. Pour empêcher la séparation de la nappe ondulée d'avec le second rouleau d'ondulation, dit cylindre cannelé inférieur, il est nécessaire de prévoir un dispositif de retenue de la nappe sur ce dernier cylindre. Les dispositifs de retenue utilisés jusqu'alors sont d'ordre mécanique et sont constitués généralement par un ensemble de doigts de guidage, ou »peignes«, en contact avec la nappe ondulée en déplacement. De tels dispositifs de retenue présentent un certain nombre d'inconvénients:
- le montage et le démontage des peignes est long et difficile,
- en raison de la présence des peignes, il n'est pas possible de déposer de la colle en face de chacun de ceux-ci,
- le papier frottant en permanence sur les peignes, l'usure est rapide et les frais de maintenance sont élevés,
- pour décoller le papier cannelure du cylindre cannelé supérieur, les peignes doivent s'engager dans ce dernier, ce qui y implique l'usinage de gorges.

Au lieu d'utiliser des moyens de retenue mécaniques, on a depuis longtemps songé à utiliser des moyens de retenue par aspiration. Le brevet U. S. 3 947 206 en particulier décrit une onduleuse simple-face dans laquelle la retenue du papier sur le cylindre cannelé inférieur s'effectue par aspiration à travers un grand nombre de petits trous radiaux. L'alimentation de ces petits trous radiaux s'effectue par l'intermédiaire de canaux longitudinaux pouvant alimenter au maximum trois rangées de trous, une rangée étant entendue selon une génératrice du cylindre.

Un tel dispositif connu implique le perçage d'un très grand nombre de petit trous dont, dans le cas schématisé sur la figure 11 de ce brevet US 3947206, certains doivent être percés totalement en biais. L'usinage d'un tel cylindre est théoriquement parfaitement réalisable, mais tellement délicat qu'il entraîne un coût de réalisation élevé. Par ailleurs, la réalisation selon la figure 11 de ce brevet US 3947206 est difficilement pensable sur plan pratique avec plus de trois canaux 45, de sorte qu'un grand nombre de canaux longitudinaux 61 est nécessaire, ce qui diminue la rigidité du cylindre cannelé, rigidité qui est indispensable pour assurer la bonne formation des cannelures.

L'onduleuse simple-face de l'invention ne présente pas les inconvénients dus aux dispositifs décrits ci-dessus. Elle est du type comportant, pour la formation de la cannelure du papier, un cylindre cannelé supérieur et un cylindre cannelé inférieur mis en application en engrènement, au moins le cylindre cannelé inférieur possédant un espace intérieur creux destiné à recevoir de la vapeur saturante de chauffage, ladite onduleuse étant du type selon lequel la retenue du papier cannelé sur le cylindre cannelé inférieur s'effectue par aspiration du papier sur ledit cylindre par l'intermédiaire de canaux ou orifices, et est caractérisée en ce que ces canaux ou orifices débouchent dans des cavités plus larges se présentant sous la forme de gorges allongées réalisées sur des portions de circonférence, usinées transversalement sur la périphérie dudit cylindre cannelé inférieur, s'étendant sur plusieurs ondulations de celui-ci, et disposées en quinconce.

L'invention concerne également un cylindre cannelé pour onduleuse simple-face, ledit cylindre étant du type possédant un espace intérieur creux destiné à recevoir de la vapeur saturante de chauffage, et comportant, à l'extérieur dudit espace intérieur creux, des canaux longitudinaux séparés et percés dans la partie périphérique du corps dudit cylindre, ainsi que des canaux radiaux ou orifices reliant lesdits canaux longitudinaux à l'extérieur, et il est caractérisé en ce que lesdite canaux radiaux ou orifices y débouchent dans des cavités plus larges se présentant sous la forme de gorges allongées réalisées sur des portions de circonférence, usinées transversalement sur la périphérie dudit cylindre, s'étendant sur plusieurs ondulations de celui-ci, et disposées en quinconce.

L'invention sera mieux comprise à l'aide de la description suivante de quelques exemples de réalisation, en référence aux dessins annexés dans lesquels:
- la figure 1 est une vue latérale schématique d'une onduleuse simple-face conforme à l'invention;
- la figure 2 est une vue perspective des cylindres cannelés supérieur et inférieur selon la direction F de la figure 1;
- la figure 3 est une vue en coupe latérale du cylindre cannelé inférieur équipant l'onduleuse de la figure 1;
- la figure 4 est une vue de face sur une section effectuée selon, la direction AA' de la figure 3;
- la figure 5 est une vue agrandie d'un détail . de la figure 3;
- la figure 6 représente schématiquement une variante de l'onduleuse précédente permettant le travail avec différentes largeurs de laize;
- la figure 7 représente schématiqement une variante des onduleuses selon les figures 1 à 6.

En se reportant aux figures 1 à 5, le papier cannelure 2 est, de manière connue, ondulé par passage entre deux cylindres cannelés 3 et 4 placés l'un au dessus de l'autre comme représenté sur les dessins, puis collé sur un papier couverture 1 entre le cylindre cannelé inférieur 4 et un cylindre lisse 5, pour sortir finalement de la machine sous forme d'une bande de carton ondulé simple-face 9. Les cylindres 3 et 4 sont chauffés par de la vapeur à température de 200°C environ et sous pression de 16 bars environ admise, par un dispositif classique non représenté, à l'intérieur des cylindres qui sont donc creux en conséquence, ce qui permet au papier d'atteindre la température optimale pour le thermo-formage de la cannelure. Le papier cannelure reçoit la colle par un cylindre 6 qui trempe dans un bac de colle 8. L'épaisseur de colle déposée sur le papier est réglée par l'intervalle existant entre le cylindre 6 et un cylindre auxiliaire 7.

Comme on le voit sur les figures, le cylindre cannelé inférieur 4 est usiné, de manière classique, sous forme d'une virole 10 permettant l'admission de la vapeur dans son espace intérieur 11. Par ailleurs, un grand nombre de canaux longitudinaux 12 sont percés dans le corps de la virole 10 de manière à être régulièrement répartis sur toute la laize du cylindre. Des trous axiaux 13 d'un plus petit diamètre sont en outre percés tous les 8 cm environ le long de chaque canal 12 et, conformément à l'invention, mettent en communication chacun de ceux-ci avec des cavités plus larges 14 usinées sur l'extérieur du cylindre cannelé 4. Les cavités 14 se présentent sous la forme de gorges allongées usinées sur des portions de circonférence de la périphérie du cylindre 4, disposées en quinconce sur ladite périphérie comme on le voit sur la figure 2, et s'étendant sur plusieurs ondulations dudit cylindre. Comme on le voit en particulier sur la figure 5, les cavités 14 ont par ailleurs une section en forme d'arc de cercle et, s'étendant sur plusieurs ondulations du cylindre, ont une profondeur P supérieure à celle h du profil de cannelure.

A chaque extrémité du cylindre 4, et sur la tranche de celuici, est installé un secteur 15 fixe, étanche, creux et en arc de cercle, qui s'appuie sur la partie de la tranche du cylindre 4 qui correspond à la zone de retenue du papier sur le cylindre 4 pendant son trajet entre les cylindres 3 et 5. Chaque secteur creux 15 est relié à une pompe à vide non représentée et fonctionnant en permanence. Par ailleurs, deux secteurs creux et étanches supplémentaires 25 sont placés immédiatement à la suite des secteurs 15, un sur chaque tranche du cylindre 4. Les secteurs 25 sont de largeur suffisante pour pouvoir englober au moins un des canaux 12 et sont alimentés par une source d'air comprimé non représentée.

Le fonctionnement du dispositif de retenue du papier cannelure sur le cylindre 4 est le suivant: Lorsque le cylindre 4 tourne, chaque canal 12 passe alternativement dans les secteurs 15 puis à l'air libre. Le passage devant les secteurs 15 permet de transmettre la dépression due à la pompe à vide dans les cavités 14 qui correspondent aux canaux 12 se trouvant dans lesdits secteurs. Le papier est par suite maintenu par aspiration contre le cylindre 4 dans toute la zone de retenue, englobée par les secteurs 15. Ensuite, comme on le voit sur la figure 1, chaque canal 12, lorsqu'il échappe aux secteurs 15, est remis à l'air libre, puis entre dans les secteurs 25; il se produit alors un soufflage par les cavités 14, ce qui facilite le décollage de la nappe de papier ondulé du cylindre 4.

Sur la figure 6, on a schématisé une variante perfectionnée du dispositif précédent permettant de travailler avec des laizes de papier cannelure de différentes tailles. Selon cette variante, deux plateaux annulaires 16, sur lesquels sont soudés des tubes 17 coulissants dans les extrémités de chaque canal 12, sont rendus solidaires du cylindre cannelé 4 et tournent donc avec lui. La valeur de l'enfoncement des tubes 17 dans les canaux 12 est règlée par deux vis 23 se vissant longitudinalement dans le corps du cylindre cannelé 4.

Dans les tubes 17 et dans la partie supérieure de ceux-ci sont percés plusieurs trous (18, 19, 20) espacés de manière à ce que leurs bords situés vers la tranche du cylindre 4 soient distants de l'intervalle séparant deux trous 13 et à ce que leur diamètre soit égal pour le premier trou 18 au diamètre d d'un trou 13, puis à 2d pour le second trou 19 et à 3d pour le troisième et dernier trou 20.

En position de coulissement 0 représentée sur le dessin, chacun des trois trous 18, 19, 20 est en face d'un des orifices 13 de sorte que le vide est transmis vers les cavités 14 correspondantes, ce qui permet le travail à pleine laize L comme représenté sur le dessin.

Si l'on veut travailler en laize A plus étroite, on provoque, par rotation de chaque vis 23 vers l'extérieur, la sortie de chaque cylindre 17 d'une quantité d, de sorte que chaque premier orifice tel que 13a se trouve bouché alors que tous les orifices suivants tels que 13b et 13c sont toujours reliés à la pompe à vide.

De même, pour une laize B encore plus étroite, on provoque un coulissement 2d vers l'extérieur. Le premier trou 18 n'est toujours plus en correspondance avec son orifice 13a et le second trou 19 n'est également plus en correspondance avec son orifice 13b, de sorte que l'on aspire bien sur la laize B et non pas à l'extérieur.

Pour une laize C encore plus petite, on provoque de même un déplacement 3d de manière à boucher le troisième orifice 13c. On pourrait continuer ainsi de suite avec des tubes 17 plus longs.

Grâce à ce dispositif additionnel, on n'aspire ainsi que dans la zone réellement couverte par le papier cannelure même pour des laizes inférieures à la pleine laize.

La figure 7 schématise une variante des deux dispositifs précédents, relative au cas où, selon la vitesse et la qualité du papier, on est amené à déplacer le point A correspondant au début du plaquage par aspiration du papier sur le cylindre 4. Une denture 21 est alors taillée dans chacun des secteurs 15, et cette denture s'engrène avec un pignon 22 monté sur l'arbre d'un moteur non représenté. En faisant tourner le moteur dans un sens ou dans l'autre, le pignon 22 fait tourner de manière correspondante le secteur 15 par l'intermédiaire de la denture 21. Par l'intermédiaire d'une génératrice tachymétrique, montée sur le moteur d'entraînement de l'ensemble de l'onduleuse simple-face et reliée au moteur d'entraînement des deux pignons 22, on peut alors aisément asservir la position des deux secteurs 15 en fonction de la vitesse de l'onduleuse.

## Revendications

1. Onduleuse simple-face du type comportant, pour la formation de la cannelure du papier, un cylindre cannelé supérieur (3) et un cylindre cannelé inférieur (4) mis en application en engrènement, au mois le cylindre cannelé inférieur possédant un espace intérieur creux (11) destiné à recevoir de la vapeur saturante de chauffage, ladite onduleuse étant du type selon lequel la retenue du papier cannelé sur le cylindre cannelé inférieur s'effectue par aspiration du papier sur ledit cylindre par l'intermédiaire de canaux (13) ou orifices, caractérisée en ce que ces canaux ou orifices débouchent dans des cavités plus larges se présentant sous la forme fe gorges allongées (14) réalisées sur des portions de cironférence, usinées transversalement sur la périphérie dudit cylindre cannelé inférieur, s'étendant sur plusieurs ondulation de celui-ci, et disposées en quinconce.

2. Cylindre cannelé pour onduleuse simple-face, ledit cylindre étant du type possédant un espace intérieur creux (11) destiné à recevoir de la vapeur saturante de chauffage, et comportant, à l'extérieur dudit espace intérieur creux (11), des canaux longitudinaux (12) séparés et percés dans la partie périphérique (10) du corps dudit cylindre, ainsi que des canaux radiaux (13) ou orifices reliant lesdits canaux longitidinaux (12) à l'extérieur, caractérisé en ce que lesdits canaux radiaux (13) ou orifices y débouchent dans des cavités plus larges se présentant sous la forme de gorges allongées réalisées sur des portions de circonférence, (14) usinées transversalement sur la périphérie dudit cylindre, s'étendant sur plusieurs ondulations de celui-ci, et disposées en quinconce.

## Patentansprüche

1. Einseitige Wellpappenmaschine, die zum Wellen des Papiers einen oberen (3) und einen unteren (4) im Eingriff stehenden Wellzylinder aufweist, wobei zur Aufnahme von sättigendem Heizdampf mindestens der untere Wellzylinder innen einen Hohlraum (11) aufweist, bei der die Wellbahn an dem unteren Wellzylinder durch Ansaugen des Papiers an diesem Zylinder über Kanäle (13) oder Öffnungen gehalten wird, dadurch gekennzeichnet, daß diese Kanäle oder Öffnungen in breitere Hohlräume münden, die als gestreckte, in Umfangsabschnitte hergestellte, quer an der Peripherie dieses unteren Wellzylinders bearbeitete, über mehrere Wellen desselben sich erstreckende und versetzt angeordnete Rillen (14) ausgebildet sind.

2. Wellzylinder für einseitige Wellpappenmaschine, der innen einen Hohlraum (11) zur Aufnahme von sättigendem Heizdampf aufweist und außen an diesem Innenhohlraum (11) einzelne, in den Umfangsteil (10) des Zylinderkörpers gebohrte Längskanäle (12) umfaßt, sowie Radialkanäle (13) oder Öffnungen, welche diese Längskanäle (12) nach außen verbinden, dadurch gekennzeichnet, daß diese Radialkanäle (13) oder Öffnungen dort in breitere Hohlräume münden, die als gestreckte, in Umfangsabschnitte hergestellte, quer an der Peripherie dieses Wellzylinders bearbeitete, über mehrere Wellen desselben sich erstreckende und versetzt angeordnete Rillen (14) ausgebildet sind.

## Claims

1. Single facer for corrugated cardboard, of the type comprising, for forming the corrugation in the paper, an upper corrugating roll (3) and a lower corrugating roll (4) interacting by meshing, at least the lower corrugating roll possessing a hollow interior space (11) intended for receiving the saturating steam for heating, the said single facer corrugating machine being of the type in which the corrugated paper is held on the lower corrugating roll by suction of the paper onto the said roll via channels (13) or orifices, characterised in that the channels or orifices emerge in wider cavities which are in the form of elongate grooves (14) produced over portions of the circumference, machined transversely on the periphery of the said lower corrugating rool, extending over several grooves in the cylinder and arranged in a staggered formation.

2. Corrugating roll for a single facer machine, the said roll being of the type possessing a hollow interior space (11) intended for receiving the saturating steam for heating, and comprising, outside the said hollow interior space (11), separate longitudinal channels (12) made in the peripheral part (10) of the body of the said cylinder, and also radial channels (13) or orifices connecting the said longitudinal channels (12) to the outside, characterised in that the said radial channels (13) or orifices emerge in wider cavities which are in the form of elongate grooves (14) produced over portions of the circumference, machined transversely on the periphery of the said cylinder, extending over several grooves in the latter and arranged in a staggered formation.
